# EUROPÄISCHE PATENTSCHRIFT

(11) **EP 1 428 959 B1**
(45) Veröffentlichungstag und Bekanntmachung des Hinweises auf die Patenterteilung: **10.08.2005**
(21) Anmeldenummer: 03024721.7
(22) Anmeldetag: 29.10.2003
(51) Int. Cl.: E05B 65/12, E05B 65/36

(54) **Kraftfahrzeug-Türschloss**
Motor vehicle door lock
Serrure de porte de véhicule automobile

(30) Priorität: 11.12.2002 DE 10258092; 28.07.2003 DE 10334579
(43) Veröffentlichungstag der Anmeldung: 16.06.2004
(73) Patentinhaber: Brose Schliesssysteme GmbH & Co. KG, 42369 Wuppertal (DE)
(72) Erfinder: Kachouh, Checrallah, 44227 Dortmund (DE)
(74) Vertreter: Gesthuysen, von Rohr & Eggert

(56) Entgegenhaltungen:
- EP-A- 0 669 437
- EP-A- 1 149 966
- DE-A- 19 505 779
- US-B1- 6 182 527

## Beschreibung

Die vorliegende Erfindung betrifft ein Kraftfahrzeug-Türschloß mit den Merkmalen des Oberbegriffs von Anspruch 1 sowie einen Antrieb des obigen Kraftfahrzeug-Türschlosses mit den Merkmalen des Oberbegriffs von Anspruch 9. Vorliegend sind unter dem Begriff Kraftfahrzeug-Türschloß alle Arten von Tür-, Hauben- oder Klappenschlössern zusammengefaßt.

Moderne Kraftfahrzeug-Türschlösser sind zunehmend mit motorisch auslösbaren Funktionen ausgestattet. Beispiele hierfür sind die Zentralverriegelungsfunktion oder die Öffnungshilfsfunktion.

Für die Umsetzung einer motorisch auslösbaren Funktion ist in der Regel ein Antrieb mit Antriebsmotor und Stellelement vorgesehen, durch den ein der jeweiligen Funktion zugeordnetes verstellbares Funktionselement betätigbar ist. Im Falle der Öffnungshilfsfunktion ist das verstellbare Funktionselement die Sperrklinke des Kraftfahrzeug-Türschlosses.

Um den schaltungstechnischen Aufwand für die Bewegungssteuerung des Antriebs möglichst gering zu halten und gleichzeitig eine geringe Fehleranfälligkeit zu gewährleisten, wird der oben genannte Antrieb zunehmend im Blockbetrieb angesteuert. Dies zeigt das bekannte Kraftfahrzeugtürschloß (EP 0 811 101 B1), von dem die Erfindung ausgeht, anhand der oben genannten Öffnungshilfsfunktion. Hier weist das Stellelement des Antriebs einen Mitnehmerzapfen auf, der bei einem Betätigungsvorgang die Sperrklinke in die ausgehobene Stellung drückt. Gegen Ende des Betätigungsvorgangs kommt der Mitnehmerzapfen derart in Eingriff mit der Sperrklinke, daß der Antriebsmotor blockiert wird, der Motorstrom meßbar ansteigt und der Antriebsmotor nach einer gewissen Verzögerungszeit abgeschaltet wird.

Problematisch ist bei dem bekannten Kraftfahrzeug-Türschloß die Tatsache, daß die oben genannte Blockierung des Antriebs grundsätzlich mit einem ungewünschten Anschlaggeräusch verbunden ist. Ferner führt die Beaufschlagung des Stellelements mit einem vergleichsweise hohen Drehmoment zur Gefahr einer Verklemmung bei der oben genannten Blockierung.

Der vorliegenden Erfindung liegt das Problem zugrunde, daß bekannte Kraftfahrzeug-Türschloß derart auszugestalten und weiterzubilden, daß die mit dem Blockbetrieb des Antriebs verbundenen Anschlaggeräusche sowie die Verklemmungsneigung reduziert werden.

Das oben genannte Problem wird bei einem Kraftfahrzeug-Türschloß mit den Merkmalen des Oberbegriffs von Anspruch 1 durch die Merkmale des kennzeichnenden Teils von Anspruch 1 gelöst.

Wesentlich ist die Tatsache, daß die Sperrklinke nicht am Stellelement blokkierend in Eingriff mit dem Antrieb bringbar ist, sondern in der kinematischen Kette vom Antriebsmotor zum Stellelement hin gesehen vor dem Stellelement.

Dies hat den Vorteil, daß die für den Blockbetrieb erforderliche Blockierung an einer Stelle in der obigen kinematischen Kette erfolgen kann, an der das wirkende Drehmoment vergleichsweise gering ist. Das Ergebnis sind geringe Anschlaggeräusche sowie eine geringe Verklemmungsneigung.

Es gibt eine Vielzahl von Möglichkeiten die genannte Lehre der Erfindung auszugestalten und weiterzubilden. Dazu darf auf die Unteransprüche verwiesen werden.

Mit der bevorzugten Ausgestaltung gemäß Anspruch 2 wird sichergestellt, daß jedenfalls am Abtrieb des Antriebsmotors das wirkende Drehmoment geringer ist als das am Stellelement wirkende Drehmoment. Die Ausgestaltung des Untersetzungsgetriebes mit Schnecke und Schneckenrad führt dabei zu einer robusten Realisierung, für die aus dem Stand der Technik zahlreiche Standardlösungen existieren.

Die symmetrische Ausgestaltung des Stellelements gemäß Anspruch 3 führt dazu, daß das Stellelement nach dem motorischen Ausheben der Sperrklinke derart zu stehen kommt, daß ein nochmaliges Ausheben der Sperrklinke - nach wiederholtem Schließen der Kraftfahrzeug-Tür - unmittelbar möglich ist.

Je nach Bauraum, Hebelverhältnissen, Geschwindigkeitsanforderungen etc. bieten die bevorzugten Ausgestaltungen optimale Lösungen.

Es sind eine Reihe von Möglichkeiten denkbar, an welcher Stelle in der oben genannten kinematischen Kette die für den Blockbetrieb erforderliche Blokkierung des Antriebs erfolgt. Eine bevorzugte Möglichkeit zeigt Anspruch 5. Je nach Ausgestaltung des Schneckenrads läßt sich die für die Blockierung erforderliche Anschlagkraft auf einfache Weise einstellen. Eine weitere bevorzugte Alternative zeigt eine besonders hohe resultierende Kompaktheit. Eine weitere bevorzugte Ausgestaltung stellt sicher, daß bei der Blockierung des Antriebs keine Drehmomente auf die Sperrklinke wirken; so daß die gesamte Anschlagkraft von der Lagerung der Sperrklinke aufgenommen wird. Dies führt wiederum zu einer besonders einfachen konstruktiven Ausgestaltung.

Je nach Ausgestaltung des Stellelement, insbesondere der Eingriffsanordnung des Stellelements sind bestimmte Untersetzungsverhältnisse zwischen Schneckenrad und Stellelement vorteilhaft.

Eine besonders hohe Flexibilität, insbesondere im Hinblick auf die oben beschriebene Einstellbarkeit der Anschlagkraft am Schneckenrad läßt sich mit der bevorzugten Ausgestaltung gemäß Anspruch 7 erreichen.

Die Kopplung der Schloßfalle und der Sperrklinke über ein Federelement gemäß Anspruch 12 führt dazu, daß für die Rückstellung dieser beiden Komponenten nur eine einziges Federelement in Form einer Zugfeder erforderlich ist. Ferner läßt sich durch diese Kopplung ein Rückstellverhalten einstellen, daß von der jeweiligen Stellung der Schloßfalle einerseits und der Sperrklinke andererseits abhängig ist. Dies kann in bestimmten Anwendungsfällen vorteilhaft sein. An sich ist dies allerdings aus dem Stand der Technik bekannt.

Häufig ist es so, daß die Sperrklinke mit einem weiteren Element gekuppelt ist, das zweckmäßigerweise auf der Schwenkachse für die Sperrklinke mit gelagert ist. Dabei handelt es sich häufig um einen Sperrklinken-Schlepphebel, der einen Freiheitsgrad schafft, um die Sperrklinke über die Vorrast in die Hauptrast der Schloßfalle zu gelangen, wenn der Antrieb bereits seine Schließposition erreicht hat. Man realisiert das häufig durch einen "gedoppelten" Sperrklinkenhebel. Ist ein solches mit der Sperrklinke gekuppeltes Element vorhanden, so kann es zweckmäßig sein, die weitere Bewegung des Antriebs im Sinne des Blockbetriebs durch das mit der Sperrklinke gekuppelte Element anstelle der Sperrklinke selbst zu blockieren.

Nach einer weiteren Lehre, der ebenfalls eigenständige Bedeutung zukommt, wird ein Antrieb für ein Kraftfahrzeug-Türschloß als solcher gemäß Anspruch 9 beansprucht. Dieser Antrieb kann jeglicher motorisch auslösbarer Funktion eines Kraftfahrzeug-Türschlosses zugeordnet sein. Im übrigen darf auf die obigen Ausführungen verwiesen werden.

Im folgenden wird die Erfindung anhand einer lediglich Ausführungsbeispiele darstellenden Zeichnung näher erläutert. In der Zeichnung zeigt
- Fig. 1: in schematischer Darstellung ein Kraftfahrzeug-Türschloß mit Öffnungshilfsfunktion in der Vorraststellung,
- Fig. 2: in schematischer Darstellung ein weiteres Ausführungsbeispiel eines Kraftfahrzeug-Türschlosses mit Öffnungshilfsfunktion in der Offenstellung,
- Fig. 3: das Kraftfahrzeug-Türschloß gemäß Fig. 2 in der Hauptraststellung,
- Fig. 4: in perspektivischer Darstellung das Kraftfahrzeug-Türschloß gemäß Fig. 2 in der Offenstellung.

In Fig. 1 ist die Schloßfalle 1 und die der Schloßfalle 1 zugeordnete, vorzugsweise durch eine Feder 3 vorgespannte Sperrklinke 2 eines Kraftfahrzeug-Türschlosses dargestellt. Die Schloßfalle 1 ist in eine Offenstellung, in eine Vorraststellung sowie in eine Hauptraststellung bringbar. Hierfür weist die Schloßfalle 1 eine Vorrast 4 und eine Hauptrast 5 auf. Die in der Vorraststellung befindliche Schloßfalle 1 ist in Fig. 1 dargestellt. Dabei wirkt die Schloßfalle 1 in bekannter Weise mit einem Schließbolzen 1', zusammen. Grundsätzlich kann vorliegend auch auf die Vorraststellung verzichtet werden, was für die vorgeschlagene Lösung allerdings ohne Bedeutung ist.

Die Sperrklinke 2 weist eine hakenförmige Ausformung 6 auf, die in Eingriff mit der Vorrast 4 bzw. mit der Hauptrast 5 bringbar ist und die Schloßfalle 1 dann in der jeweiligen Stellung hält. Hierfür ist die Schloßfalle 1 ebenfalls, in Fig. 1 rechtsherum, vorgespannt.

Die Sperrklinke 2 ist vorliegend als zweiarmiger Hebel mit zwei Teilhebeln 7, 8 ausgestaltet, wobei der erste Teilhebel 7 (in Fig. 1 der untere Teilhebel) die hakenförmige Ausformung 6 aufweist. Der zweite Teilhebel 8 (in Fig. 1 der obere Teilhebel) weist eine erste Betätigungsfläche 9 und eine zweite Betätigungsfläche 10 auf.

Es darf darauf hingewiesen werden, daß die Sperrklinke 2 auch als einarmiger Hebel ausgestaltet sein kann und daß neben rotatorischen auch lineare Varianten der Sperrklinke 2 denkbar sind.

Wesentlich ist zunächst, daß die Sperrklinke 2 durch den in Fig. 1 dargestellten Antrieb 11 aushebbar ist. Hierbei spielen die Betätigungsflächen 9, 10 eine wichtige Rolle, wie im folgenden erläutert wird.

Der Antrieb 11 weist vorliegend die Komponenten Antriebsmotor 12, Stellelement 13 und Schneckenrad 14 auf. Dabei ist der Antriebsmotor 12 mit einer Schnecke 15 ausgestattet, die mit der Außenverzahnung des Schneckenrads 14 kämmt. Die Außenverzahnung des Schneckenrads 14 kämmt wiederum mit einer Außenverzahnung am Stellelement 13, so daß durch den Antriebsmotor 12 das Stellelement 13 verstellbar ist. Durch die obige Schnecke-Schneckenrad-Kopplung ist zwischen dem Antriebsmotor 12 und dem Stellelement 13 ein Untersetzungsgetriebe zwischengeschaltet.

Das Stellelement 13 weist eine Eingriffsanordnung 16 auf, die an der Stirnseite des Stellelements 13 angeordnet ist. Es kann auch vorgesehen werden, daß die Eingriffsanordnung 16 im Sinne einer Steuerwalze am Außenumfang des Stellelements 13 angeordnet ist.

Im einzelnen ist die Eingriffsanordnung 16 über den Verstellbereich des Stellelements 13 gesehen symmetrisch aufgebaut und weist drei vom Mittelpunkt des Stellelements 13 ausgehende längliche Schaltnocken 17 auf. Dabei sind die Schaltnocken 17 so angeordnet, daß nach dem motorischen Ausheben der Sperrklinke 2 und - beim wiederholten Schließen der Kraftfahrzeug-Tür - beim anschließendem Einfallen der Sperrklinke 2 in die Vorrast 4 bzw. in die Hauptrast 5 die Sperrklinke 4 in einer Stellung zu stehen kommt, aus der heraus ein weiteres Ausheben der Sperrklinke 2 durch den entsprechend nächstliegenden Schaltnocken 17 möglich ist. Je nach Anwendung kann es auch vorteilhaft sein, mehr als drei Schaltnocken 17 vorzusehen. Es ist aber auch denkbar, nur einen einzigen Schaltnocken 17 am Stellelement 13 vorzusehen. Auf die bevorzugte Ausgestaltung eines mit zwei Schaltnocken 17 ausgestatteten Stellelements 13 wird weiter unten noch eingegangen.

Das Ausheben der Sperrklinke 2 aus der in die Vorrast 4 bzw. in die Hauptrast 5 eingefallenen Stellung erfolgt in der Weise, daß eine Verstellung des Stellelements 13, in Fig. 1 linksherum, den Eingriff eines der Schaltnocken 17 mit der Betätigungsfläche 9 der Sperrklinke 2 bewirkt, wodurch die Sperrklinke 2, in Fig. 1 linksherum, verschwenkt wird. Dadurch kommt die hakenförmige Ausformung 6 der Sperrklinke 2 außer Eingriff mit der Vorrast 4 bzw. mit der Hauptrast 5, so daß die Schloßfalle 1 in ihre Offenstellung fällt. In dieser Stellung ist es so, daß die Sperrklinke 2 durch ihre Vorspannung mit einer Anlagefläche 18 in Anlage an einer korrespondierenden Anlagefläche 19 an der Schloßfalle 1 kommt und so in der verschwenkten Stellung gehalten wird. In Fig. 1 ist die verschwenkte Stellung der Sperrklinke 2 in dünner Linienstärke dargestellt.

Wesentlich für die vorliegende Erfindung ist die Tatsache, daß das Schnekkenrad 14 einen Anschlag 20 aufweist, der derart am Schneckenrad 14 angeordnet ist, daß er nach dem motorischen Verschwenken der Sperrklinke 2 vor Block gegen die Betätigungsfläche 10 an der Sperrklinke 2 läuft (das Schnekkenrad 14 dreht sich hierfür in Fig. 1 rechtsherum). Dabei ist vorzugsweise vorgesehen, daß die Kraftwirkungslinie der Anschlagkraft im wesentlichen durch die Sperrklinkenachse 21 der Sperrklinke 2 läuft und somit keine ungewünschten Drehmomente bewirkt.

Mit dem oben beschriebenen Anschlag 20 am Schneckenrad 14 wird zunächst erreicht, daß die Abschaltung des Antriebsmotors 12 nach der Betätigung, also dem Ausheben der Sperrklinke 2, im Blockbetrieb möglich ist.

Besonders vorteilhaft ist hier die Tatsache, daß der Anschlag 20 am Schnekkenrad 14 angeordnet ist, und nicht etwa am Stellelement 13. Dieser Vorteil wird vor dem Hintergrund deutlich, daß die Kopplung zwischen dem Antriebsmotor 12 über das Schneckenrad 14 mit dem Stellelement 13 als Untersetzungsgetriebe ausgestaltet ist. Dabei ist vorzugsweise vorgesehen, daß ausgehend vom Antriebsmotor 12 mit jeder Getriebestufe die Drehzahl sinkt und das Drehmoment ansteigt. Es ist also so, daß das am Stellelement 13 wirkende Drehmoment größer als das am Schneckenrad 14 wirkende Drehmoment ist. Im Ergebnis ist die resultierende Anschlagkraft zwischen dem Anschlag 20 und der Betätigungsfläche 10 der Sperrklinke 2 vergleichsweise klein.

Grundsätzlich geht, wie im allgemeinen Teil der Beschreibung erläutert, mit einer Reduzierung der Anschlagkraft eine Reduzierung der Anschlaggeräusche sowie eine Reduzierung der Verklemmungsneigung einher.

Die Anordnung des Anschlags 20 ist nicht auf die Anordnung am Schneckenrad 14 begrenzt. Vielmehr ist es erfindungsgemäß vorgesehen, den Anschlag 20 entlang der kinematischen Kette vom Antriebsmotor 12 über das Schnekkenrad 14 bis zum Stellelement 13 gesehen möglichst "nahe" am Antriebsmotor 12 vorzusehen. Daher sieht eine bevorzugte Ausgestaltung vor, den Anschlag 20 direkt an der Schnecke 15 des Antriebsmotors 12 anzuordnen. Das Gegenteil gilt für die Eingriffsanordnung 16, bzw. für die Schaltnocken 17, die in der obigen kinematischen Kette möglichst weit "entfernt" vom Antriebsmotor 12 angeordnet sein sollen, so daß hier ein möglichst hohes Drehmoment auf die Sperrklinke 2 wirkt und eine sichere Betätigung der Sperrklinke 2 gewährleistet ist.

Es sind eine Reihe weiterer vorteilhafter Ausgestaltungen denkbar, die im folgenden beschrieben werden.

Beispielsweise kann es vorteilhaft sein, daß das Schneckenrad 14 nicht nur einen einzigen Anschlag 20 aufweist, sondern mehrere über den Verstellbereich des Schneckenrads 14 gesehen hintereinander angeordnete Anschläge 20. Dies ist dann vorteilhaft, wenn ein Betätigungsvorgang der Sperrklinke 2 nicht eine volle Umdrehung des Schneckenrads 14 erfordert.

Weiter kann an Stelle des Schneckenrads 14 oder zusätzlich zum Schneckenrad 14 eine beliebige Getriebeanordnung vorgesehen werden, die ggf. an irgendeiner Stelle den Anschlag 20 bzw. mehrere Anschläge 20 aufweist. Es kann auch sein, daß das resultierende Getriebe einstufig ausgestaltet ist, daß also die Schnecke 15 direkt mit der Außenverzahnung des Stellelements 13 kämmt, so daß der Anschlag 20 vorzugsweise, wie oben bereits beschrieben, an der Schnecke 15 selbst angeordnet ist. Auch hier ist es wie bei allen denkbaren Ausführungsbeispielen vorzugsweise vorgesehen, daß die Kraftwirkungslinie der Anschlagkraft im wesentlichen durch die Sperrklinke läuft.

Grundsätzlich besteht bei der Konstruktion mit dem obigen Konzept die Möglichkeit, das Stellelement 13 mit dem Schneckenrad 14 weitgehend beliebig um die Sperrklinkenachse 21 zu schwenken. Es ist also eine kompakte Anordnung je nach Bauraumverhältnissen möglich. Weiter besteht die Möglichkeit, den Antriebsmotor 12 um die Schneckenradachse 22 zu schwenken. Bei der Konstruktion sind also eine Reihe von Freiheitsgraden möglich, die eine optimale Ausnutzung der Bauraumverhältnisse ermöglichen.

Es darf ferner darauf hingewiesen werden, daß es sich bei dem Antrieb 11 nicht um einen rotatorischen Antrieb handeln muß, sondern daß der erfindungsgemäße Erfolg auch mit einem linearen Antrieb ggf. mit Rückstellfeder erreicht werden kann. Wesentlich ist der Gedanke, durch die erläuterte grundsätzliche Anordnung des Anschlags 20 minimale Anschlagkräfte im Blockbetrieb zu erreichen.

Allerdings bietet der weiter oben beschriebene rotatorische Antrieb 11 den Vorteil, daß keine Energieverluste, die in der Regel mit dem Einsatz einer Rückstellfeder (vgl. linearer Antrieb) verbunden sind, vorhanden sind. Schließlich besteht ein weiterer Vorteil der obigen Detailkonstruktion darin, daß das Laufgeräusch des resultierenden Getriebes zwischen Antriebsmotor 12 und Stellelement 13 gering ist, da die erste Getriebestufe als Schneckenradstufe ausgestaltet ist.

Im in Fig. 1 dargestellten und insoweit bevorzugten Ausführungsbeispiel ist das Schneckenrad 14 mit dem Stellelement 13 derart gekoppelt, daß drei Umdrehungen des Schneckenrads 14 einer Umdrehung des Stellelements 13 entsprechen. Die nähere Ausgestaltung diese Kopplung hängt wesentlich von dem am Stellelement 13 erforderlichen Drehmoment sowie von der Ausgestaltung der Eingriffsanordnung 16 ab.

Eine besonders bevorzugte Ausgestaltung des erfindungsgemäßen Kraftfahrzeug-Türschlosses zeigen die Fig. 2 bis 4. Fig. 2 läßt sich entnehmen, daß der grundsätzliche Aufbau dieses Kraftfahrzeug-Türschlosses identisch mit dem in Fig. 1 dargestellten Kraftfahrzeug-Türschloß ist. Auch hier ist eine Schloßfalle 1 sowie eine Sperrklinke 2 vorgesehen, wobei die Sperrklinke 2 über einen Antrieb 11 aushebbar ist. Der Antrieb 11 weist wiederum einen Antriebsmotor 12, ein Stellelement 13 sowie ein Schneckenrad 14 auf.

Ein Unterschied zu dem in Fig. 1 dargestellten Kraftfahrzeug-Türschloß besteht darin, daß das Stellelement 13 mit einer Eingriffsanordnung 16 ausgestattet ist, die nur zwei vom Mittelpunkt des Stellelements 13 ausgehende längliche Schaltnocken 17 aufweist. Durch das Schließen der Kraftfahrzeug-Tür fällt die Sperrklinke 2 von der in Fig. 2 dargestellten Offenstellung in die in Fig. 3 dargestellte Hauptraststellung. Das Stellelement 13 ist, wie oben beschrieben, so ausgestaltet, daß das erneute motorische Ausheben der Sperrklinke 2 unmittelbar erfolgen kann - Symmetrie -. Eine Drehung des Stellelement 13 in Fig. 3 linksherum bewirkt den Eingriff eines der Schaltnocken 17 mit der Betätigungsfläche 9 der Sperrklinke 2, wodurch die Sperrklinke 2 in Fig. 3 linksherum in ihre Aushebestellung gedrückt wird. Dabei ist die Steuerfläche am Schaltnocken 17 vorzugsweise derart ausgestaltet, daß zunächst ein hohes Drehmoment mit geringer Geschwindigkeit auf die Sperrklinke 2 übertragen wird, um die zwischen der Schloßfalle 1 und der Sperrklinke 2 wirkenden Reibkräfte sicher überwinden zu können. Im weiteren Verlauf der Drehung des Stellelements 13 beschleunigt sich dann der Aushebevorgang. Wie in der in Fig. 1 dargestellten Ausgestaltung ist es so, daß die Sperrklinke 2 in ihrer ausgehobenen Stellung mit einer Anlagefläche 18 in Anlage an einer korrespondierenden Anlagefläche 19 an der Schloßfalle 1 kommt.

Ebenfalls in Übereinstimmung mit dem in Fig. 1 dargestellten Kraftfahrzeug-Türschloß weist das Schneckenrad 1 einen Anschlag 20 auf, der in gleicher Weise mit der Betätigungsfläche 10 an der Sperrklinke 2 zusammenwirkt. Auch hier ist es so, daß die Kraftwirkungslinie der Anschlagkraft im wesentlichen durch die Sperrklinkenachse 21 der Sperrklinke 2 läuft.

Entsprechend der Tatsache, daß die Eingriffsanordnung 16 im in Fig. 2 dargestellten Ausführungsbeispiel nur zwei Schaltnocken 17 aufweist, ist das Schneckenrad 14 mit dem Stellelement 13 derart gekoppelt, daß zwei Umdrehungen des Schneckenrades 14, in besonders bevorzugter Ausgestaltung vier Umdrehungen des Schneckenrades 14, einer Umdrehung des Stellelementes 13 entsprechen. Die Festlegung, welche der Übersetzungen gewählt wird, hängt wesentlich von dem am Stellelement 13 geforderten Drehmoment bzw. der am Stellelement 13 geforderten Geschwindigkeit ab.

Den Fig. 2 bis 4 läßt sich entnehmen, daß die Außenverzahnung des Schnekkenrads 14 einen ersten Verzahnungsabschnitt 23 für die Kopplung mit dem Antriebsmotor 12 und einen zweiten Verzahnungsabschnitt 24 für die Kopplung mit dem Stellelement 13 aufweist. Dabei ist der Anschlag 20 entlang der Schneckenradachse 22 gesehen zwischen den beiden Verzahnungsabschnitten 23, 24 angeordnet. In bevorzugter Ausgestaltung weisen die beiden Verzahnungsabschnitte 23, 24 einen unterschiedlichen Durchmesser auf, so daß eine weitere Einstellmöglichkeit der am Schneckenrad 14 bzw. am Stellelement 13 wirkenden Drehmomente gegeben ist.

Besonders vorteilhaft ist die in den Fig. 2 bis 4 dargestellte Kopplung zwischen der Schloßfalle 1 und der Sperrklinke 2. Hier ist ein Federelement 25 in Form einer Schraubenzugfeder vorgesehen, das derart mit der Schloßfalle 1 einerseits und mit der Sperrklinke 2 andererseits gekoppelt ist, daß die Federkraft auf die Sperrklinke 2 in Einfallrichtung und auf die Schloßfalle 1 in Richtung der Offenstellung wirkt. Die mit dieser speziellen Kopplung verbundenen Vorteile wurden im allgemeinen Teil der Beschreibung erläutert.

Schließlich darf darauf hingewiesen werden, daß die Sperrklinke 2 eine Kopplungsstelle 26 aufweist, die ein manuelles Aufheben der Sperrklinke 2, beispielsweise über einen nicht dargestellten Seilzug erlaubt. Ferner ist ein Mikroschalter 27 dargestellt, der die Überwachung der Sperrklinkenstellung gewährleistet.

In Fig. 4 ist lediglich andeutungsweise zu erkennen, daß die Sperrklinke 2 zweigeteilt sein kann, also ein mit der Sperrklinke 2 gekuppeltes Element aufweisen kann, dem dann auch die Blockierungsfunktion für die weitere Bewegung des Antriebs 11 zugeordnet sein kann.

Nach einer weiteren Lehre, der eigenständige Bedeutung zukommt, wird ein Antrieb eines Kraftfahrzeug-Türschlosses als solcher beansprucht. Dieser Antrieb umfaßt die in den Fig. 1 bis 4 dargestellten Antriebe, so daß insoweit auf die voranstehenden Ausführungen verwiesen werden darf. Wie im allgemeinen Teil der Beschreibung erläutert, soll dies allerdings nicht beschränkend verstanden werden.

## Patentansprüche

1. Kraftfahrzeug-Türschloß mit Schließelementen wie Schloßfalle (1) und Sperrklinke (2) sowie mit einer Schloßmechanik, wobei die Schloßmechanik einen Antrieb (11) aufweist, wobei der Antrieb (11) einen Antriebsmotor (12) o. dgl. und ein Stellelement (13) aufweist, wobei die Sperrklinke (2) durch den Antrieb (11) aushebbar ist und wobei beim motorischen Ausheben die Sperrklinke (2) derart in den Wirkungsbereich des Antriebs (11) kommt, daß durch die Sperrklinke (2) die weitere Bewegung des Antriebs (11) blockierbar ist und damit der Antrieb (11) im Blockbetrieb abschaltbar ist,
**dadurch gekennzeichnet,**
**daß** die Sperrklinke (2) in der kinematischen Kette vom Antriebsmotor (12) zum Stellelement (13) hin gesehen vor dem Stellelement (13) und nicht am Stellelement (13) blockierend in Eingriff mit dem Antrieb (11) bringbar ist.

2. Kraftfahrzeug-Türschloß nach Anspruch 1, **dadurch gekennzeichnet, daß** zwischen dem Antriebsmotor (12) und dem Stellelement (13) ein Untersetzungsgetriebe zwischengeschaltet ist, wobei, vorzugsweise, das Untersetzungsgetriebe ein Schneckenrad (14) und eine das Schneckenrad (14) antreibende Schnecke (15) aufweist.

3. Kraftfahrzeug-Türschloß nach Anspruch 1 oder 2, **dadurch gekennzeichnet, daß** die Sperrklinke (2) durch eine Betätigung des Stellelements (13) motorisch aushebbar ist und daß das Stellelement (13) für den Eingriff mit der Sperrklinke (2) eine Eingriffsanordnung (16) aufweist, wobei, vorzugsweise, die Eingriffsanordnung (16) über den Verstellbereich des Stellelements (13) gesehen symmetrisch aufgebaut ist.

4. Kraftfahrzeug-Türschloß nach Anspruch 3, **dadurch gekennzeichnet, daß** die Eingriffsanordnung (16) mindestens drei, vorzugsweise genau drei vom Mittelpunkt des Stellelements (13) ausgehende längliche Schaltnocken (17) aufweist, oder daß die Eingriffsanordnung (16) zwei vom Mittelpunkt des Stellelements (13) ausgehende längliche Schaltnocken (17) aufweist.

5. Kraftfahrzeug-Türschloß nach Anspruch 2 und ggf. nach Anspruch 3 oder 4, **dadurch gekennzeichnet,**
**daß** das Schneckenrad (14) einen Anschlag (20) aufweist und daß der Anschlag (20) nach dem motorischen Ausheben der Sperrklinke (2) zur Blockierung des Antriebs (11) vor Block gegen die Sperrklinke (2) läuft, oder
**daß** die Schnecke (15) einen Anschlag (20) aufweist und daß der Anschlag (20) nach dem motorischen Ausheben der Sperrklinke (2) zur Blockierung des Antriebs (11) vor Block gegen die Sperrklinke (2) läuft, vorzugsweise, daß der Antrieb (11) zwischen dem Antriebsmotor (12) und dem Stellelement (13) als einstufiges Getriebe ausgestaltet ist,
wobei, vorzugsweise, die Kraftwirkungslinie der Anschlagkraft bei der Blokkierung des Antriebs (11) durch die Sperrklinkenachse (21) verläuft.

6. Kraftfahrzeug-Türschloß nach Anspruch 2 und ggf. nach einem der Ansprüche 3 bis 5, **dadurch gekennzeichnet,**
**daß** das Schneckenrad (14) mit dem Stellelement (13) derart gekoppelt ist, daß drei Umdrehungen des Schneckenrads (14) einer Umdrehung des Stellelements (13) entsprechen oder
**daß** das Schneckenrad (14) mit dem Stellelement (13) derart gekoppelt ist und zwei, vorzugsweise vier Umdrehungen des Schneckenrads (14) einer Umdrehung des Stellelements (13) entsprechen.

7. Kraftfahrzeug-Türschloß nach Anspruch 2 und ggf. nach einem der Ansprüche 3 bis 6, **dadurch gekennzeichnet, daß** die Außenverzahnung des Schneckenrads (14) einen ersten Verzahnungsabschnitt (23) für die Kopplung mit dem Antriebsmotor (12) und einen zweiten Verzahnungsabschnitt (24) für die Kopplung mit dem Stellelement (13) aufweist, vorzugsweise, daß die beiden Verzahnungsabschnitte (23, 24) einen unterschiedlichen Durchmesser aufweisen.

8. Kraftfahrzeugs-Türschloß nach einem der vorhergehenden Ansprüche,
**dadurch gekennzeichnet,**
**daß** ein Federelement (25) vorgesehen ist und daß das Federelement (25) derart mit der Schloßfalle (1) einerseits und mit der Sperrklinke (2) andererseits gekoppelt ist, daß die Federkraft auf die Sperrklinke (2) in Einfallrichtung und auf die Schloßfalle (1) in Richtung der Offenstellung wirkt und/oder
**daß** nicht durch die Sperrklinke (2) selbst, sondern durch ein mit der Sperrklinke (2) gekuppeltes Element, beispielsweise einen Sperrklinken-Schlepphebel, die weitere Bewegung des Antriebs (11) blockierbar ist.

9. Antrieb für ein Kraftfahrzeug-Türschloß mit verstellbaren Funktionselementen, vorzugsweise nach einem der vorhergehenden Ansprüche, wobei der Antrieb (11) einen Antriebsmotor (12) o. dgl. und ein Stellelement (13) aufweist, wobei ein Funktionselement durch den Antrieb (11) verstellbar ist und
wobei beim motorischen Verstellen des Funktionselements das Funktionselement derart in den Wirkungsbereich des Antriebs (11) kommt, daß durch das Funktionselement die weitere Bewegung des Antriebs (11) blockierbar ist und damit der Antrieb (11) im Blockbetrieb abschaltbar ist,
**dadurch gekennzeichnet,**
**daß** das Funktionselement in der kinematischen Kette vom Antriebsmotor (12) zum Stellelement (13) hin gesehen vor dem Stellelement (13) und nicht am Stellelement (13) blockierend in Eingriff mit dem Antrieb (11) bringbar ist.

10. Antrieb nach Anspruch 9, wobei das Kraftfahrzeug-Türschloß Schließelemente wie Schloßfalle (1) und Sperrklinke (2) aufweist und wobei das durch den Antrieb (11) verstellbare Funktionselement die Sperrklinke (2) des Kraftfahrzeug-Türschlosses ist, **gekennzeichnet durch** die Merkmale des kennzeichnenden Teils eines oder mehrerer der Ansprüche 2 bis 8.

## Claims

1. Motor vehicle door lock having locking elements, such as a lock latch (1) and pawl (2) and having a lock mechanism, the lock mechanism having a drive (11), the drive (11) having a driving motor (12) or the like and an adjusting element (13), it being possible for the pawl (2) to be lifted out by the drive (11) and, during the motorized lifting-out operation, the pawl (2) coming into the operative region of the drive (11) in such a manner that the further movement of the drive (11) can be blocked by the pawl (2) and the drive (11) can therefore be switched off in the blocking mode, **characterized in that** the pawl (2) in the kinematic chain, as seen from the driving motor (12) to the adjusting element (13), can be brought into engagement with the drive (11) in a blocking manner upstream of the adjusting element (13) and not at the adjusting element (13).

2. Motor vehicle door lock according to Claim 1, **characterized in that** a step-down gear mechanism is connected between the driving motor (12) and the adjusting element (13), the step-down gear mechanism preferably having a worm wheel (14) and a worm (15) driving the worm wheel (14).

3. Motor vehicle door lock according to Claim 1 or 2, **characterized in that** the pawl (2) can be lifted out by motor by means of actuation of the adjusting element (13), and **in that** the adjusting element (13) has an engagement arrangement (16) for engagement with the pawl (2), the engagement arrangement (16) preferably being of symmetrical construction, as seen over the adjustment region of the adjusting element (13).

4. Motor vehicle door lock according to Claim 3, **characterized in that** the engagement arrangement (16) has at least three, preferably precisely three, elongate switching cams (17) which emanate from the central point of the adjusting element (13), or **in that** the engagement arrangement (16) has two elongate switching cams (17) which emanate from the central point of the adjusting element (13).

5. Motor vehicle door lock according to Claim 2 and, if appropriate, according to Claim 3 or 4, **characterized in that** the worm wheel (14) has a stop (20) and **in that**, after the motorized lifting-out operation of the pawl (2) for blocking the drive (11), the stop (20) runs against the pawl (2) upstream of the block, or **in that** the worm (15) has a stop (20) and **in that**, after the motorized lifting-out operation of the pawl (2) for blocking the drive (11), the stop (20) runs against the pawl (2) upstream of the block, preferably **in that** the drive (11) between the driving motor (12) and the adjusting element (13) is configured as a single-stage gear mechanism, the force action line of the stop force preferably running through the pawl axis (21) during the blocking of the drive (11).

6. Motor vehicle door lock according to Claim 2 and, if appropriate, according to one of Claims 3 to 5, **characterized in that** the worm wheel (14) is coupled to the adjusting element (13) in such a manner that three revolutions of the worm wheel (14) correspond to one revolution of the adjusting element (13) or **in that** the worm wheel (14) is coupled to the adjusting element (13) in such a manner that two, preferably four, revolutions of the worm wheel (14) correspond to one revolution of the adjusting element (13).

7. Motor vehicle door lock according to Claim 2 and, if appropriate, according to one of Claims 3 to 6, **characterized in that** the external toothing of the worm wheel (14) has a first toothing section (23) for the coupling to the driving motor (12) and a second toothing section (24) for the coupling to the adjusting element (13), preferably **in that** the two toothing sections (23, 24) have a different diameter.

8. Motor vehicle door lock according to one of the preceding claims, **characterized in that** a spring element (25) is provided, and **in that** the spring element (25) is coupled to the lock latch (1), on the one hand, and to the pawl (2), on the other hand, in such a manner that the spring force acts on the pawl (2) in the latching direction and on the lock latch (1) in the direction of the open position, and/or **in that** the further movement of the drive (11) can be blocked not by the pawl (2) itself but rather by an element, for example a pawl-dragging lever, which is coupled to the pawl (2).

9. Drive for a motor vehicle door lock having adjustable functional elements, preferably according to one of the preceding claims, the drive (11) having a driving motor (12) or the like and an adjusting element (13), a functional element being adjustable by the drive (11) and, during the motorized adjustment of the functional element, the functional element coming into the operative region of the drive (11) in such a manner that the further movement of the drive (11) can be blocked by the functional element and the drive (11) can therefore be switched off in the blocking mode, **characterized in that** the functional element in the kinematic chain, as seen from the driving motor (12) to the adjusting element (13), can be brought into engagement with the drive (11) in a blocking manner upstream of the adjusting element (13) and not at the adjusting element (13).

10. Drive according to Claim 9, the motor vehicle door lock having locking elements, such as a lock latch (1) and pawl (2), and the functional element which can be adjusted by the drive (11) being the pawl (2) of the motor vehicle door lock, **characterized by** the features of the characterizing part of one or more of Claims 2 to 8.

## Revendications

1. Serrure de porte de véhicule automobile comprenant des éléments de fermeture tels qu'un pêne de serrure (1) et un cliquet d'arrêt (2) ainsi qu'un mécanisme de serrure, le mécanisme de serrure présentant un entraînement (11), l'entraînement (11) présentant un moteur d'entraînement (12) ou similaire et un actionneur (13), le cliquet d'arrêt (2) pouvant être soulevé par l'entraînement (11) et dans le cas du soulèvement motorisé, le cliquet d'arrêt (2) arrivant dans la zone d'action de l'entraînement (11) de telle sorte que la poursuite du mouvement de l'entraînement (11) puisse être bloquée par le cliquet d'arrêt (2) et que de ce fait l'entraînement (11) puisse être interrompu en mode de blocage,
**caractérisée en ce que**
le cliquet d'arrêt (2), vu dans la chaîne cinématique du moteur d'entraînement (12) à l'actionneur (13), peut être amené en engagement avec l'entraînement (11) en produisant un blocage avant l'actionneur (13) et non pas au niveau de l'actionneur (13).

2. Serrure de porte de véhicule automobile selon la revendication 1, **caractérisée en ce que** l'on interpose entre le moteur d'entraînement (12) et l'actionneur (13) un réducteur qui présente de préférence une roue à denture hélicoïdale (14) et une vis sans fin (15) entraînant la roue à denture hélicoïdale (14).

3. Serrure de porte de véhicule automobile selon la revendication 1 ou 2, **caractérisée en ce que** le cliquet d'arrêt (2) peut être soulevé de manière motorisée par un actionnement de l'actionneur (13) et **en ce que** l'actionneur (13) présente un agencement d'engagement (16) pour l'engagement avec le cliquet d'arrêt (2), l'agencement d'engagement (16) étant de préférence construit symétriquement, vu sur la plage de réglage de l'actionneur (13).

4. Serrure de porte de véhicule automobile selon la revendication 3, **caractérisée en ce que** l'agencement d'engagement (16) présente au moins trois, de préférence exactement trois cames de commutation (17) longitudinales partant du centre de l'actionneur (13), ou **en ce que** l'agencement d'engagement (16) présente deux cames de commutation (17) longitudinales partant du centre de l'actionneur (13).

5. Serrure de porte de véhicule automobile selon la revendication 2 et éventuellement selon la revendication 3 ou 4, **caractérisée en ce que** la roue à denture hélicoïdale (14) présente une butée (20) et **en ce que** la butée (20), après le soulèvement motorisé du cliquet d'arrêt (2) vient se bloquer contre le cliquet d'arrêt (2) pour bloquer l'entraînement (11) ou **en ce que** la vis sans fin (15) présente une butée (20) et **en ce que** la butée (20) après le soulèvement motorisé du cliquet d'arrêt (2) vient se bloquer contre le cliquet d'arrêt (2) pour bloquer l'entraînement (11), de préférence **en ce que** l'entraînement (11) entre le moteur d'entraînement (12) et l'actionneur (13) est configuré sous forme de transmission à un rapport,
l'axe d'action de la force de butée s'étendant de préférence à travers l'axe du cliquet d'arrêt (21) lors du blocage de l'entraînement (11).

6. Serrure de porte de véhicule automobile selon la revendication 2 et éventuellement selon l'une quelconque des revendications 3 à 5, **caractérisée en ce que**
la roue à denture hélicoïdale (14) est accouplée à 1'actionneur (13) de telle sorte que trois rotations de la roue à denture hélicoïdale (14) correspondent à une rotation de l'actionneur (13) ou **en ce que**
la roue à denture hélicoïdale (14) est accouplée à l'actionneur (13) de telle sorte que deux, de préférence quatre rotations de la roue à denture hélicoïdale (14) correspondent à une rotation de l'actionneur (13).

7. Serrure de porte de véhicule automobile selon la revendication 2 et éventuellement selon l'une quelconque des revendications 3 à 6, **caractérisée en ce que** la denture extérieure de la roue à denture hélicoïdale (14) présente une première section de denture (23) pour l'accouplement avec le moteur d'entraînement (12) et une deuxième section de denture (24) pour l'accouplement avec l'actionneur (13), de préférence **en ce que** les deux sections de denture (23, 24) présentent un diamètre différent.

8. Serrure de porte de véhicule automobile selon l'une quelconque des revendications précédentes,
**caractérisée en ce que**
l'on prévoit un élément de ressort (25) et **en ce que** l'élément de ressort (25) est accouplé d'une part au pêne de serrure (1) et d'autre part au cliquet d'arrêt (2) de telle sorte que la force de ressort s'exerce sur le cliquet d'arrêt (2) dans la direction d'enclenchement et sur le pêne de serrure (1) dans la direction de la position ouverte, et/ou
**en ce que** la poursuite du mouvement de l'entraînement (11) peut être bloquée non pas par le cliquet d'arrêt (2) lui-même, mais par un élément accouplé au cliquet d'arrêt (2), par exemple un culbuteur de cliquet d'arrêt.

9. Entraînement pour une serrure de porte de véhicule automobile comprenant des éléments fonctionnels réglables, de préférence selon l'une quelconque des revendications précédentes, l'entraînement (11) présentant un moteur d'entraînesnent (12) ou similaire et un actionneur (13), un élément fonctionnel pouvant être réglé par l'entraînement (11) et dans le cas du réglage motorisé de l'élément fonctionnel, l'élément fonctionnel arrivant dans la zone d'action de l'entraînement (11) de telle sorte que la poursuite du mouvement de l'entraînement (11) puisse être bloquée par l'élément fonctionnel et que de ce fait l'entraînement (11) puisse être interrompu en mode de blocage,
**caractérisé en ce que**
l'élément fonctionnel, vu dans la chaîne cinématique du moteur d'entraînement (12) à l'actionneur (13) peut être amené en engagement avec l'entraînement (11) en produisant un blocage avant l'actionneur (13) et non pas au niveau de l'actionneur (13).

10. Entraînement selon la revendication 9, dans lequel la serrure de porte de véhicule automobile présente des éléments de fermeture comme le pêne de serrure (1) et le cliquet d'arrêt (2), et dans lequel l'élément fonctionnel réglable par l'entraînezaent (11) est le cliquet d'arrêt (2) de la serrure de porte de véhicule automobile, **caractérisé par** les caractéristiques de la partie caractérisante d'une ou plusieurs des revendications 2 à 8.
